# EUROPÄISCHE PATENTSCHRIFT

(11) **EP 3 885 091 B1**
(45) Veröffentlichungstag und Bekanntmachung des Hinweises auf die Patenterteilung: **10.09.2025**
(21) Anmeldenummer: 21162599.1
(22) Anmeldetag: 15.03.2021
(51) Int. Cl.: B28B 7/00, B28B 7/02, B28B 7/24

(54) **SCHALUNG ZUR HERSTELLUNG VON BETONFERTIGTEILEN**
FORMWORK FOR PRODUCING FINISHED CONCRETE PARTS
COFFRAGE DESTINÉ À LA FABRICATION DE PIÈCES PRÉFABRIQUÉES EN BÉTON

(30) Priorität: 25.03.2020 DE 102020108172
(43) Veröffentlichungstag der Anmeldung: 29.09.2021
(73) Patentinhaber: Röttinger, Jochen, 86757 Wallerstein - OT Birkhausen (DE)
(72) Erfinder: Röttinger, Jochen, 86757 Wallerstein - OT Birkhausen (DE)
(74) Vertreter: Sawodny, Michael-Wolfgang

(56) Entgegenhaltungen:
- EP-A1- 1 422 355
- DD-A1- 68 847
- DE-C- 806 344
- US-A- 2 522 603
- US-A- 5 332 191
- US-A- 824 235

## Beschreibung

Die Erfindung betrifft eine Schalung zur Herstellung von Betonfertigelementen.

Nachteilig an Schalungen zur Herstellung von Betonfertigelementen wie sie derzeit Verwendung finden war, dass für jedes Betonfertigelement mit anderen Abmessungen eine eigene Schalung hergestellt werden musste, sowohl in Größe wie in der Form. Ein weiterer Nachteil im Stand der Technik war, dass Betonfertigelemente stets mit glatten Oberflächen versehen waren, so dass aufeinander gestapelte Betonfertigelemente lediglich durch einen Reibschluss aufeinander gehalten wurden. Dies hat dann dazu geführt, dass aufeinander gestapelte Betonfertigelemente herkömmlicher Bauart, die nur reibschlüssig miteinander verbunden waren, leicht aneinander abgeglitten sind, bis zum Einsturz der aufeinander gestapelten Betonfertigelemente.

Aus der DE 806 344 B ist ein Formrahmen zum Herstellen von Kunststeinen bekannt geworden. Der aus der DE 806 344 B bekannte Formrahmen umfasst verschiebbare Formwände, wobei die Formwände Vorsprünge und Vertiefungen aufweisen. Die Verschiebbarkeit der Formwände gemäß der DE 806 344 B dient dazu, dass frisch geformte Steine ohne Beschädigung entnommen werden können. Als Material für den Formrahmen gemäß der DE 806 344 B findet Holz Verwendung. Die DE 806 344 B macht keinerlei Aussagen darüber, wie die Vorsprünge und Vertiefungen im einzelnen ausgestaltet sind. Auch Materialstärken des Formrahmens sind nicht angegeben.

Die DE 133 846 B zeigt einen verstellbaren Formrahmen zur Herstellung von Zementplatten. Vorsprünge und Vertiefungen sind in der DE 133 846 B nicht gezeigt.

Aus der DE 199 60 461 A1 ist ein Rahmen mit starr miteinander verbundenen Seitenwänden gezeigt, mit dem Großblocksteine aus Beton hergestellt werden können.

Auch die US 5, 332, 191 A zeigt einen Rahmen mit zueinander verschiebbaren Seitenwänden zur Herstellung von Betonteilen.

Weder aus der DE 199 60 461 A1 noch aus der US 5, 332, 191 A sind Vorsprünge und Vertiefungen bekannt geworden.

Aus der DE 100 02 390 A1 ist ein Formstein aus Beton mit an Oberseite und Unterseite je mindestens zwei stufenartig gegeneinander versetzten, parallel zueinander verlaufenden Auflageflächen bekannt geworden.

US-A-2522603 offenbart eine Schalung zur Herstellung von Betonfertigelementen mit Überständen durch einen Gießvorgang von flüssigem Beton in die Schalung, umfassend zwei Seitenteile und ein Ober- und ein Unterteil, wobei das Ober- und/oder das Unterteil Einbuchtungen und/oder Ausbuchtungen umfassen, die im Wesentlichen kongruent zur Form der Überstände sind, und wenigstens das Oberteil und/oder das Unterteil entlang der Höhe des Seitenteils verschiebbar oder in unterschiedlichen Höhen des Seitenteils befestigbar ausgebildet ist**.**

Aufgabe der Erfindung ist es, eine Schalung für Betonfertigelemente anzugeben, wobei die Betonfertigelemente einfach aufeinander gestapelt werden können und fest aufeinander stehen. Insbesondere sollen die Betonfertigelemente bei Stapelung nicht lediglich mit einem Reibschluss ineinander eingreifen, sondern wesentlich stabiler aufgestellt sein. Des Weiteren soll es möglich sein, in der Höhe und Breite völlig unterschiedliche Betonfertigelemente herzustellen.

Erfindungsgemäß wird diese Aufgabe der Erfindung durch eine Schalung zur Herstellung von Betonfertigelementen gemäß Anspruch 1 gelöst. Erfindungsgemäß weisen die Betonfertigelemente Überstände auf.

Des Weiteren umfasst die erfindungsgemäße Schalung wenigstens zwei Seitenelemente mit einer Höhe H und ein Abdeck- und ein Unterteil mit einer Länge L und einer Breite B, wobei das Abdeck- und/oder das Unterteil dadurch gekennzeichnet ist, dass Einbuchtungen und/oder Ausbuchtungen vorgesehen sind, die im Wesentlichen kongruent zur Form der Überstände des Betonfertigelementes sind.

Zur Herstellung völlig unterschiedlicher Betonfertigelemente ist erfindungsgemäß vorgesehen, dass das Abdeck- und/oder das Unterteil mit den Ausbuchtungen und den Einbuchtungen verschiebbar entlang der Höhe des Seitenteils ausgebildet ist.

Die Verschiebbarkeit entlang der Höhe H des Seitenteils wird dadurch zur Verfügung gestellt, dass im Seitenteil auf unterschiedlichen Höhen das Ober- bzw. Unterteil bzw. Abdeck- und/oder Unterteil in das Seitenteil eingehängt werden kann, bspw. in Öffnungen, die in das Seitenteil eingelassen sind. Auf diese Art und Weise ist es möglich, unterschiedliche Höhen der Schalung zur Verfügung zu stellen, insbesondere im Bereich 100 mm bis 5000 mm, bevorzugt im Bereich 100 mm bis 2000 mm, bevorzugt 300 mm bis 1200 mm.

Dies bedeutet, dass die Höhe des in der Schalung hergestellten Betonfertigteils insbesondere zwischen 100 mm und 2000 mm, bevorzugt zwischen 300 mm bis 1200 mm, liegen kann.

Erfindungsgemäß ist vorgesehen, dass die Überstände in Form von Trapeznoppen oder Rundnoppen sind. Insbesondere die Rundnoppen haben den Vorteil, dass unterschiedliche Betonfertigelemente aufgrund der Symmetrie der Rundnoppen sehr leicht aufeinander gestapelt werden können und eventuelle Verkippungen oder Verdrehungen aufeinander gestapelter Betonfertigelemente sehr leicht ausgeglichen werden können.

Die Materialstärke im Bereich des Ober-und/oder des Unterteils für die Trapeznoppen oder die Rundnoppen liegt im Bereich 1 bis 10 mm, bevorzugt 2 bis 10 mm, insbesondere 2 bis 4 mm.

Eine Materialstärke von 1 bis 10 mm, insbesondere 2 bis 10 mm, hat den Vorteil, dass das Abdeck- und/oder Unterteil über eine ausreichende Stabilität verfügt, was insbesondere beim Gießvorgang des Betons, insbesondere des flüssigen Betons in die erfindungsgemäße Schalung vorteilhaft ist. Ist die Materialstärke geringer als 1 mm, so kann sich die Schalung beim Gießvorgang verziehen. Ist die Materialstärke zu groß, so ist die Schalung zu schwer. Eine Materialstärke von 2 bis 10 mm ist somit eine erfinderische Auswahl, die zum einen eine ausreichende Stabilität bei geringem Gewicht zur Verfügung stellt, zum anderen wird vermieden, dass sich die Schalung bspw. beim Gießvorgang verzieht. Zudem ist eine Schalung mit einer derartigen Materialstärke immer noch leicht, kostengünstig und einfach handhabbar.

Eine hohe Standfestigkeit übereinander gestapelter Betonfertigteile wird dann erreicht, wenn die Rundnoppen oder Trapeznoppen einen Durchmesser im Bereich 60 bis 200 mm aufweisen. Mit einer Rundnoppe kann zudem das Abdeck- und/oder Unterteil, das bevorzugt als Blech, insbesondere als Blechfläche ausgelegt ist, eine gewisse Stabilität aufweisen. Zudem ist es mit den Rundnoppen möglich, dass die in der Schalung hergestellten Betonfertigteile besser aufeinander gestapelt und genauer zentriert werden können.

Alternativ zu Betonfertigelementen, die übereinander gestapelt werden können, ist es auch möglich, ein Betonfertigelement zu erhalten, das beispielsweise als Sitzbank, Hangbefestigung oder Gartenmauer Verwendung finden kann. Hierfür ist es besonders vorteilhaft, wenn die Schalung ein konventionelles Abdeck- und Unterteil aufweist, sowie einen L-förmigen Einsatz, bevorzugt mit einer Materialstärke von 2 bis 10 mm.

Besonders bevorzugt wird als Material für das Abdeck- und Unterteil oder den L-förmigen Einsatz sowie das Seitenteil eines der nachfolgenden Materialien ausgewählt:
- Stahl
- Edelstahl
- Aluminium
- Kunststoff
- Holz

Die Materialien haben die nachfolgenden Vorteile:
Stahl ist kostengünstig, einfach zu handhaben, flexibel und langlebig.

Insbesondere Edelstahl zeichnet sich durch eine besondere Langlebigkeit aus.

Aluminium hingegen ist sehr leicht und daher sehr flexibel einsetzbar.

Kunststoff ist ebenso wie Holz ein sehr kostengünstiger Werkstoff.

Um eine möglichst große Variabilität der mit Hilfe der Schalung hergestellten Betonfertigelemente zur Verfügung zu stellen, ist mit Vorteil vorgesehen, dass die Höhe des Seitenteils im Bereich 100 mm bis 5000 mm, bevorzugt 1000 mm bis 5000 mm, liegt. Ganz besonders bevorzugt ist es, wenn die Höhe des Seitenteils im Bereich 100 mm bis 2000 mm liegt. Liegt die Höhe H des Seitenteils im angegebenen Bereich, ist es möglich, durch Einhängen des Abdeck- bzw. Ober- und/oder Unterteils in unterschiedlichen Höhen des Seitenteils Schalungen und damit Betonfertigelemente mit unterschiedlichen Höhen zu erhalten.

Die Länge L der Schalung, d. h. die Länge des Ober- und/oder Unterteils kann zwischen 200 mm und 10000 mm betragen. Insbesondere sind auch Breiten von 3000 mm bis 6000 mm möglich. Die in einer derartigen Schalung hergestellten Betonfertigelemente haben dann Höhen von zwischen 100 mm und 2000 mm sowie Längen 200 mm und 10000 mm. Die Breite B des Betonfertigelements wird durch die Breite B des Seitenteils und des Ober- und/oder Unterteils bestimmt. Die Breite B des Seitenteils liegt im Bereich 100 mm bis 6000 mm, bevorzugt zwischen 200 mm und 4000 mm, insbesondere zwischen 400 mm und 1000 mm.

Um die verschobenen Abdeck- und/oder Unterteile in der Schalung in einer bestimmten Höhe zur Herstellung eines bestimmten Betonfertigelementes zu fixieren, kann vorgesehen sein, dass das Abdeck- und/oder Unterteil in einer bestimmten Höhe des Seitenteils mit einer Bolz-Keil-Verriegelung sicher verriegelt werden.

**In** einer weitergebildeten Ausführungsform der Erfindung ist wenigstens ein Zwischenteil zwischen dem Ober- und Unterteil vorgesehen, wobei das Zwischenteil verschiebbar zwischen dem Ober- und Unterteil ausgebildet ist. Durch die Verschiebbarkeit kann der Abstand zwischen Ober- und Unterteil eingestellt werden und damit die Größe der zu formenden in die Schalung eingebrachten Betonfertigelemente.

In einer ersten Ausgestaltung hat das Zwischenteil von Ober- und Unterteil einen Abstand von 300 mm bis 800 mm, bevorzugt 400 mm bis 700 mm. Desweiteren hat das Zwischenteil sowohl Einbuchtungen wie Ausbuchtungen, so dass die Betonfertigelemente, die aus der Schalung entnommen werden Noppen und zu den Noppen an der Unterseite des Betonfertigelementes Einbuchtungen aufweisen, so dass die derart hergestellten Betonfertigelemente aufeinander gestapelt werden können. Bei der Stapelung greifen dann beispielweise die Noppen in die Einbuchtungen ein, so dass die Betonteile formschlüssig aufeinander gestapelt sind und nicht nur reibschlüssig wie im Stand der Technik. In einer fortgebildeten Ausführungsform kann mehr als ein Zwischenteil zwischen Ober- und Unterteil vorgesehen sein, so dass beispielweise bei Verwendung von zwei Zwischenteilen in einer Schalung drei Betonfertigteile hergestellt werden können.

Die Erfindung soll nachfolgend anhand der Figuren beispielhaft ohne Beschränkung hierauf beschrieben werden.

Es zeigen:
- Fig. 1a:: einen Querschnitt einer erfindungsgemäßen Schalung mit Abdeck- und Unterteil
- Fig. 1b1 und 1b2:: Seitenansicht der Schalung aus Fig. 1a
- Fig. 1c:: Draufsicht mit Abdeckteil einer Schalung gemäß Fig. 1a
- Fig. 1d:: Unterteil einer Schalung gemäß Fig. 1a
- Fig. 2:: Schalung in dreidimensionaler Ansicht
- Fig.3a:: Einzelteile einer Schalung gemäß Fig. 1a - Fig. 2 mit in der Schalung hergestelltem Betonfertigelement
- Fig. 3b - 3d:: Betonfertigelement hergestellt in einer Schalung gemäß Fig. 3a
- Fig. 4:: L-förmiges Betonfertigteil hergestellt mit Hilfe eines Einsatzes in dreidimensionaler Ansicht
- Fig. 5:: Einzelteile einer Schalung zur Herstellung eines L- förmigen Betonfertigelementes gemäß Fig. 4
- Fig. 6a - 6b:: Schalung mit einem Zwischenteil

Fig. 1a zeigt einen Querschnitt durch eine Schalung 1 bestehend aus zwei Seitenteilen, 3.1, 3.2 sowie einen Abdeck- bzw. Oberteil 5 und einem Unterteil 7. Die beiden Seitenteile 3.1, 3.2 sowie das Oberteil 5 und das Unterteil 7 ergeben zusammengesetzt die Schalung, in die eine fließfähige Masse bspw. eine Betonmasse eingefüllt werden kann. Die Betonmasse wird dabei in den Freiraum 10 zwischen den einzelnen Schalungselementen, d.h. den Seitenteil in 3.1, 3.2 sowie dem Unterteil 7 und dem Oberteil 5 eingebracht. Wird die erfindungsgemäße Schalung 1 entfernt, so wird ein Betonteil erhalten, dass die durch die Schalung vorgegebene äußere Kontur aufweist. Erfindungsgemäß ist vorgesehen, dass das Abdeckteil 5 und das Unterteil 7 Ausbuchtungen 20 am Unterteil und Einbuchtungen 30, die zu den Ausbuchtungen des Unterteils 7, bevorzugt kongruent ausgebildet sind, am Abdeck- oder Oberteil 5 aufweisen. Auf Grund der Einbuchtungen 30 bzw. der Ausbuchtungen 20 umfasst das mit der erfindungsgemäßen Schalung 1 hergestellte Fertigteil korrespondierende Ausbuchtungen bzw. Einbuchtungen, so dass mit Hilfe der erfindungsgemäßen Schalung 1 hergestellte Betonfertigelemente sehr leicht und verrutschungssicher aufeinandergestapelt werden können. Hierzu wird, wie oben beschrieben, die zu formende Betonmasse in den Freiraum 10 zwischen den beiden Seitenteilen 3.1, 3.2 sowie Ober- 5 und Unterteil 7 eingegeben. In vorliegender Form sind die Einbuchtungen 30 bzw. Ausbuchtungen als viereckige Pyramiden ausgeführt. Die viereckigen Pyramiden sind mit Bezugsziffer 100 gekennzeichnet und sehr gut in der Draufsicht auf das Abdeck- oder Oberteil 5 und das Unterteil 7 erkennbar. Die Breite der viereckigen Pyramide beträgt in dem dargestellten Ausstellungsbeispiel ungefähr 150 mm, die Höhe 120 mm. Die vier nach oben verlaufenden Seiten der Pyramide sind in der Draufsicht auf das Ober- und das Unterteil deutlich zu erkennen und mit dem Bezugsziffern 102.1, 102.2, 102.3 und 102.4 bezeichnet. In der Mitte der Pyramide wird ein Plateau 104 ausgebildet wie bspw. in der Seitenansicht gemäß Fig. 1a zu sehen. Aufgrund der Abmessung der Schalung mit einer flexiblen Höhe H, bevorzugt zwischen 100 mm und 2000 mm, und einer Länge L von bevorzugt 200 mm bis 10000 mm, ist es möglich, mit der Schalung Betonfertigelemente mit einer Höhe von 100 mm bis 2000 mm und einer Länge von 200 mm bis 10000 mm auf einfache Art und Weise zur Verfügung zu stellen. Die Breite B des Betonfertigteils liegt zwischen 100 mm und 6000 mm. Das Gewicht eines Betonfertigteils mit den Abmessungen L = 1800 mm, B = 600 mm, H = 1200 mm liegt bei 3109 kg.

Während die Fig. 1c und 1d das Abdeck- bzw. Oberteil 5 und das Unterteil 7 zeigen, sind in den Figuren 1b1 und 1b 2 Seitenteile 3.1, 3.2 bzw. die seitlichen Bleche der Schalung gezeigt. Die Seitenteile sind mit Bezugsziffer 3.1, 3.2 gekennzeichnet und sehr gut auf der dreidimensionalen Ansicht gemäß Fig. 2 zu erkennen. Die Seitenteile 3.1, 3.2 in Form von durchgehenden Blechen weisen eine Vielzahl von Bohrungen 180.1, 180.2 etc. auf, in die das das Oberteil bzw. Abdeckteil 5 eingehängt und damit in der Stellung fixiert werden kann. Wenn das Unterteil 7 starr mit dem Seitenteil verbunden ist, dann ist das Oberteil 5 beweglich entlang der Höhe des Seitenteiles ausgebildet. Das Oberteil 5 kann in die auf verschiedenen Höhen des Seitenteils 3.1, 3.2 eingebrachten Öffnungen, insbesondere Bohrungen 180.1, 180.2 eingehängt werden, um verschieden hohe Betonfertigelemente mit ein und derselben Schalung herzustellen. Die Verriegelung des Oberteils 5 in den Bohrungen 180.1, 180.2 im Seitenteil 3.1, 3.2 erfolgt mit einer Bolzen-Keil-Verriegelung auf sicherer Art und Weise in der Höhe der jeweiligen Öffnungen bzw. Bohrungen 180.1, 180.2 Auf diese Art und Weise können sehr einfach Betonfertigteile in verschiedenen Höhen hergestellt werden, ohne dass Schalungsteile getauscht werden müssen. So können die gleichen Seitenteile für unterschiedlich hohe Betonfertigteile eingesetzt werden. Die Breite der Betonfertigteile wird von der Länge der Ober- bzw. Abdeck- und/oder Unterteile determiniert. Auch hier können unterschiedlich lange Ober- bzw. Abdeck- und/oder Unterteile zum Einsatz kommen.

In Fig. 2 ist die erfindungsgemäße Schalung aus zwei Seitenteilen 3.1, 3.2 sowie Ober- 5 und Unterteil 7 in einer dreidimensionalen Ansicht gezeigt. Gut zu erkennen ist der Freiraum 10, in dem flüssiges Betonmaterial zur Herstellung der Betonfertigelemente eingefüllt wird.

Fig. 3a zeigt die Einzelteile der Schalung, sowie das in der Schalung aus flüssigem Beton hergestellte Betonfertigelement. Die Seiten des Betonfertigteiles, die durch Anliegen an den Seitenteilen 3.1, 3.2 hergestellt werden sind mit 503.1 und 503.2 bezeichnet. Die mit Hilfe des Oberteils 5 hergestellte Oberfläche mit Noppen des Betonfertigteiles ist mit 505 bezeichnet, die Noppen mit 500. Die Noppen 500 entstehen durch die Ausbuchtungen/Einbuchtungen im Ober- bzw. Unterteil 5,7 der Schalung, wenn flüssiger Beton in die Schalung verfüllt wird. Korrespondierend zu den Noppen 500 weist die Unterseite des Betonfertigteiles Einbuchtungen bzw. Einprägungen auf, die vorliegend nicht dargestellt sind und in die die Noppen 500 eingreifen. Hierzu weist das Unterteil 7 Ausbuchtungen 20 auf. Zur Ausbuchtung der Noppen 505 auf der Oberseite des Betonfertigelementes weist das Oberteil korrespondierende Einbuchtung (nicht gezeigt) auf. Fig. 3b zeigt eine Seitenansicht des in der Verschalung gegossenen Betonfertigteiles, Fig. 3c eine Vorderansicht und Fig. 3d eine Draufsicht. Fig 3b bis 3d weisen dieselben Bezugsziffern auf wie Fig. 3a. Das Oberteil 5 kann in unterschiedlichen Höhen in die Öffnungen bzw. Bohrungen des Seitenteils eingelegt bzw. verriegelt werden, so dass mit ein und demselben Seitenteil sowie Unterteil der Schalung mit verschiebbarem Oberteil Betonfertigelemente unterschiedlichster Höhen H einfach hergestellt werden können. Wie Figur 3d zeigt sind die Erhebungen des Betonfertigelementes vierseitige Pyramiden, wobei jede Pyramide Seitenflächen 102.1, 102.2, 102.3, 102.4 aufweist.

In Fig. 4 ist ein Produkt gezeigt das bei Verwendung eines L-förmigen Einsatzes in die Schalung mit zwei Seitenteilen 3.1, 3.2 und Unterteil 7 erhalten werden kann. Bei dem durch den L-förmigen Einsatz (siehe Fig. 5) hergestellten Produkt handelt es sich bevorzugt um ein Produkt, dass als Sitzbank 200 oder Hangbefestigung bspw. bei Gartenmauern Verwendung finden kann. Die Breite B der Sitzbank ist gegeben durch die Breite des Ober bzw. Unterteils und liegt bei 200 bis 800 mm, bevorzugt bei 500 mm. Die Höhe H liegt im Bereich 500 mm bis 1500 mm, bevorzugt ungefähr bei 1000 mm, die Höhe HC liegt im Bereich 100 mm bis 700 mm, bevorzugt bei ungefähr 400 mm. Die Breite der durch den L-förmigen Einsatz hergestellten Lehne 210 beträgt zwischen 50 mm und 400 mm, bevorzugt ungefähr 100 mm. Der Anstellwinkel α der Lehnenfläche 210 gegenüber der Standfläche beträgt mehr als 90°, bevorzugt 95° bis 120°.

In Figur 5 ist eine Schalung 1 für die Herstellung eines Produktes gemäß Figur 4 gezeigt. Gleiche Bauteile wie in Figur 1a bis 3a sind mit denselben Bezugsziffern belegt. Um das Betonfertigteil wie in Fig. 4 dargestellt zur Verfügung zu stellen wurde das Oberteil 5 anders als in Fig. 3a ausgebildet. Das Oberteil 5 enthält statt Einbuchtungen bzw. zusätzlich zu den Einbuchtungen ein L-förmiges Formteil bzw. L-förmigen Einsatz 900. Das Unterteil 7 ist wie in Fig. 3a mit Noppen 20 ausgebildet. Die Seitenteile 3.1, 3.2 sind analog zu Fig. 3a. Die L-förmigen Bauteile können sehr einfach durch einen Wechsel bzw. Tausch des Oberteils bei gleichen Seitenteilen und Unterteilen, wie zur Herstellung von Betonfertigteilen wie bspw. in Fig. 3b gezeigt, hergestellt werden.

Deutlich zu erkennen in den Fig. 1a - 3d und Fig. 5 sind auch die als vierseitige Pyramiden ausgebildeten Einbuchtung bzw. Ausbuchtungen von Oberteil 5 und Unterteil 7, die zu entsprechenden Noppen führen. Die Pyramiden weisen je Seitenflächen 102.1, 102.2, 102.3, 102.4 und eine Deckfläche 104 wie in Fig. 3d dargestellt, auf.

Anstelle der pyramidenförmigen Erhebungen und Vertiefungen bzw.

Ausbuchtungen und Einbuchtungen des Ober- bzw. Unterteils können auch Rundnoppen vorgesehen sein. Der Vorteil der Rundnoppen ist darin zu sehen, dass unterschiedliche Betonfertigelemente aufeinander aufgesetzt und sehr leicht zentriert werden können. Die Seitenteile der Schalung sind bevorzugt aus Stahl, Edelstahl, Aluminium, Kunststoff, aber auch Holz gefertigt.

Durch die Verschiebung des Oberteils 5 kann auf sehr einfacher Art und Weise ein Betonfertigelement mit ein und derselben Schalung hergestellt werden, das unterschiedliche Höhen bevorzugt im Bereich 100 mm bis 2.000 mm, insbesondere 300 mm bis 1.200 mm aufweist.

In den Figuren 6a bis 6b ist eine erfindungsgemäße Schalung mit Zwischenboden gezeigt. Fig. 6a zeigt eine Seitenansicht, Fig. 6b eine Draufsicht. Gleiche Bauteile wie in den Figuren 1a bis 3d sind mit denselben Bezugsziffern belegt. Das Oberteil ist mit 5 bezeichnet, das Unterteil mit 7. Das Unterteil 7 umfasst Ausbuchtungen 20, das Oberteil 5 Einbuchtungen (nicht gezeigt). Zwischen Oberteil 5 und Unterteil 7 ist in einer weitergebildeten Ausführungsform ein Zwischenteil, vorliegend eine Zwischenplatte 1000 angeordnet. Die Zwischenplatte 1000 hat sowohl Ausbuchtungen 20 wie Einbuchtungen 30 (nicht gezeigt). Hierdurch ist es mit der in Fig. 6a gezeigten Schalung mit Zwischenplatte 1000 möglich in einer Schalung mit Oberteil 5 und Unterteil 7 zwei Betonfertigteile herzustellen. Beim Einsatz von zwei Zwischenteilen können in einer Schalung drei Betonteile hergestellt werden etc. Die Ausbuchtungen und Einbuchtungen können wie zuvor bei den Figuren 1a bis 3d beschrieben ausgebildet sein und die dort beschriebenen Vorteile aufweisen. Der Abstand der Zwischenplatte 1000 vom Oberteil 5 und/oder Unterteil 7 zur Zwischenplatte 1000 beträgt bevorzugt 300 mm bis 800 mm und ist mit A₁ beziehungsweise A₂ bezeichnet. Die Seitenteile sind mit 3.1. bzw. 3.2 bezeichnet. Die Zwischenplatte 1000 kann in die Seitenteile beispielsweise in Löchern eingehängt werden. Der Abstand der Zwischenplatte 1000 zum Oberteil 5 kann unterschiedlich zum Abstand zum Unterteil 7 geändert werden, so dass unterschiedlich große Betonfertigteile hergestellt werden können. Figur 6b zeigt eine Draufsicht auf eine Schalung mit Zwischenplatte analog zu einer Schalung ohne Zwischenplatte wie in Fig. 1c dargestellt. Gleiche Bauteile wie in Fig. 1c sind mit denselben Bezugsziffern gekennzeichnet.

In der Erfindung wird erstmals eine Schalung angegeben, die es ermöglicht auf sehr einfacher Art und Weise Betonfertigteile mit unterschiedlichen Größen, insbesondere Höhen herzustellen, da der der Einsatz bzw. das Oberteil der Schalung variabel ausgebildet ist. Darüber hinaus werden Betonfertigteile mit Erhebungen und Einbuchtungen bzw. Erhebungen und Vertiefungen zur Verfügung gestellt, die sehr leicht aufeinandergesetzt werden können und einen sicheren Stand aufweisen aufgrund eines Formenschlusses der Erhebungen und der Einbuchtungen anstelle lediglich eines Reibschlusses.

## Patentansprüche

1. Schalung (1) zur Herstellung von Betonfertigelementen durch einen Gießvorgang von flüssigem Beton in die Schalung mit Überständen in Form von Trapeznoppen oder Rundnoppen, umfassend
- zwei Seitenteile (3.1, 3.2) mit einer Höhe H
- ein Ober- (5) und ein Unterteil (7) mit einer Länge L und einer Breite B
wobei das Ober- (5) und/oder das Unterteil (7) Einbuchtungen (30) und/oder Ausbuchtungen (20) in Form von Trapeznoppen oder Rundnoppen umfassen, die im Wesentlichen kongruent zur Form der Überstände sind, und wenigstens das Oberteil (5) und/oder das Unterteil (7) entlang der Höhe H des Seitenteils (3.1, 3.2) verschiebbar oder in unterschiedlichen Höhen des Seitenteils befestigbar ausgebildet ist,
wobei die Trapeznoppen oder Rundnoppen eine Materialstärke von 2 bis 10 mm aufweisen
und
das Ober- und/oder das Unterteil als Stahlblech oder Edelstahlblech ausgebildet ist.

2. Schalung nach Anspruch 1,
**dadurch gekennzeichnet, dass**
die Trapeznoppen oder Rundnoppen eine Materialstärke von 2 bis 4 mm aufweisen.

3. Schalung nach einem der Ansprüche 1 bis 2,
**dadurch gekennzeichnet, dass**
zwischen dem Ober- (5) und dem Unterteil (7) wenigstens eine Zwischenplatte (1000) mit Einbuchtungen (30) und Ausbuchtungen (20) angeordnet ist.

4. Schalung nach Anspruch 3,
**dadurch gekennzeichnet, dass**
die Zwischenplatte (1000) verschiebbar entlang der Höhe H des Seitenteiles ausgebildet ist.

5. Schalung nach wenigstens einem der Ansprüche 1 bis 4,
**dadurch gekennzeichnet, dass**
die Zwischenplatte (1000) einen ersten Abstand (A1) zum Unterteil und/oder einen zweiten Abstand (A2) zum Oberteil oder einen dritten Abstand zu einer weiteren Zwischenplatte aufweist.

6. Schalung nach wenigstens einem der Ansprüche 1 bis 5
**dadurch gekennzeichnet, dass**
der erste (A1) und/oder der zweite (A2) und/oder der dritte Abstand im Bereich 200 mm bis 2000 mm, liegt.

7. Schalung nach wenigstens einem der Ansprüche 1 bis 6,
**dadurch gekennzeichnet, dass**
die Trapeznoppen oder Rundnoppen einen Durchmesser von 20 bis 300 mm aufweisen.

8. Schalung nach wenigstens einem der Ansprüche 1 bis 7,
**dadurch gekennzeichnet, dass**
die Schalung ein Unterteil (7) umfasst und das Oberteil (5) als L-förmiger Einsatz ausgebildet ist.

9. Schalung nach wenigstens einem der Ansprüche 1 bis 8,
**dadurch gekennzeichnet, dass**
die Höhe H der Seitenteile (3.1, 3.2) im Bereich 100 bis 5000 mm liegt, und/oder die Breite B der Seitenteile (3.1, 3.2) im Bereich 100 mm bis 6000 mm.

10. Schalung nach wenigstens einem der Ansprüche 1 bis 9,
**dadurch gekennzeichnet, dass**
die Länge L des Ober- und/oder Unterteils im Bereich 200 mm bis 10000 mm liegt.

11. Schalung nach wenigstens einem der Ansprüche 1 bis 10,
**dadurch gekennzeichnet, dass**
das entlang der Höhe H des Seitenteils (3.1, 3.2) verschiebbare Ober- (5) und/oder Unterteile (7) in einer bestimmten Höhe H des Seitenteils mit einer Bolz-Keil-Verriegelung sicher verriegelt ist.

## Claims

1. Formwork (1) for producing precast concrete elements by a pouring process of liquid concrete into the formwork with protrusions in the form of trapezoidal studs or round studs, comprising
- two side parts (3.1, 3.2) having a height H,
- an upper part (5) and a lower part (7) having a length L and a width B,
wherein the upper part (5) and/or the lower part (7) comprise indentations (30) and/or protrusions (20) in the form of trapezoidal studs or round studs, which are essentially congruent with the shape of the projections, and at least the upper part (5) and/or the lower part (7) is designed to be displaceable along the height H of the side part (3.1, 3.2) or to be fastened at different heights of the side part, wherein the trapezoidal studs or round studs have a material thickness of 2 to 10 mm and the upper and/or lower part is designed as sheet steel or stainless steel sheet.

2. Formwork according to claim 1, **characterized in that** the trapezoidal studs or round studs have a material thickness of 2 to 4 mm.

3. Formwork according to one of claims 1 to 2, **characterized in that** at least one intermediate plate (1000) with indentations (30) and protrusions (20) is arranged between the upper part (5) and the lower part (7).

4. Formwork according to claim 3, **characterized in that** the intermediate plate (1000) is designed to be movable along the height H of the side part.

5. Formwork according to at least one of claims 1 to 4, **characterized in that** the intermediate plate (1000) has a first distance (A1) from the lower part and/or a second distance (A2) from the upper part or a third distance from a further intermediate plate.

6. Formwork according to at least one of claims 1 to 5, **characterized in that** the first (A1) and/or the second (A2) and/or the third distance is in the range of 200 mm to 2000 mm.

7. Formwork according to at least one of claims 1 to 6, **characterized in that** the trapezoidal studs or round studs have a diameter of 20 to 300 mm.

8. Formwork according to at least one of claims 1 to 7, **characterized in that** the formwork comprises a lower part (7) and the upper part (5) is designed as an L-shaped insert.

9. Formwork according to at least one of claims 1 to 8, **characterized in that** the height H of the side parts (3.1, 3.2) is in the range of 100 to 5000 mm, and/or the width B of the side parts (3.1, 3.2) is in the range of 100 mm to 6000 mm.

10. Formwork according to at least one of claims 1 to 9, **characterized in that** the length L of the upper and/or lower part is in the range of 200 mm to 10,000 mm.

11. Formwork according to at least one of claims 1 to 10, **characterized in that** the upper (5) and/or lower parts (7) that can be moved along the height H of the side part (3.1, 3.2) are securely locked at a specific height H of the side part by a bolt-wedge lock.

## Revendications

1. Coffrage (1) pour la fabrication d'éléments préfabriqués en béton par coulage de béton liquide dans le coffrage muni de saillies en forme de boutons trapézoïdaux ou de boutons ronds, comprenant
- deux parties latérales (3.1, 3.2) ayant une hauteur H,
- une partie supérieure (5) et une partie inférieure (7) ayant une longueur L et une largeur B,
dans lequel la partie supérieure (5) et/ou la partie inférieure (7) présentent des renfoncements (30) et/ou des bombements (20) en forme de boutons trapézoïdaux ou de boutons ronds dont la forme coïncide pour l'essentiel avec celle des saillies, et la partie supérieure (5) au moins et/ou la partie inférieure (7) sont conçues pour pouvoir se déplacer en translation le long de la hauteur H de la partie latérale (3.1, 3.2) ou être fixées à des hauteurs différentes de la partie latérale,
dans lequel les boutons trapézoïdaux ou les boutons ronds présentent une épaisseur de matériau de 2 à 10 mm et
la partie supérieure et/ou la partie inférieure sont conformées comme une tôle d'acier ou une tôle d'acier inoxydable.

2. Coffrage selon la revendication 1, **caractérisé en ce que** les boutons trapézoïdaux ou les boutons ronds présentent une épaisseur de matériau de 2 à 4 mm.

3. Coffrage selon l'une des revendications 1 à 2, **caractérisé en ce qu'**au moins une plaque intercalaire (1000) dotée de renfoncements (30) et de bombements (20) est disposée entre la partie supérieure (5) et la partie inférieure (7).

4. Coffrage selon la revendication 3, **caractérisé en ce que** la plaque intercalaire (1000) est conçue de façon à être capable de translation le long de la hauteur H de la partie latérale.

5. Coffrage selon l'une au moins des revendications 1 à 4, **caractérisé en ce que** la plaque intercalaire (1000) présente une première distance (A1) par rapport à la partie inférieure et/ou une deuxième distance (A2) par rapport à la partie supérieure ou une troisième distance par rapport à une autre plaque intercalaire.

6. Coffrage selon l'une au moins des revendications 1 à 5, **caractérisé en ce que** la première distance (A1) et/ou la deuxième (A2) et/ou la troisième sont comprises entre 200 mm et 2000 mm.

7. Coffrage selon l'une au moins des revendications 1 à 6, **caractérisé en ce que** les boutons trapézoïdaux ou les boutons ronds présentent un diamètre de 20 à 300 mm.

8. Coffrage selon l'une au moins des revendications 1 à 7, **caractérisé en ce que** le coffrage comprend une partie inférieure (7) et la partie supérieure (5) est conçue comme un insert en forme de L.

9. Coffrage selon l'une au moins des revendications 1 à 8, **caractérisé en ce que** la hauteur H des parties latérales (3.1, 3.2) est comprise entre 100 et 5000 mm et/ou la largeur B des parties latérales (3.1, 3.2) est comprise entre 100 mm et 6000 mm.

10. Coffrage selon l'une au moins des revendications 1 à 9, **caractérisé en ce que** la longueur L de la partie supérieure et/ou de la partie inférieure est comprise entre 200 mm et 10 000 mm.

11. Coffrage selon l'une au moins des revendications 1 à 10, **caractérisé en ce que** la partie supérieure (5) et/ou la partie inférieure (7) capables de translation le long de la hauteur H de la partie latérale (3.1, 3.2) sont verrouillées de façon sûre à une certaine hauteur H de la partie latérale avec un verrouillage par goujon et clavette.
